# EUROPÄISCHE PATENTSCHRIFT

(11) **EP 2 755 774 B1**
(45) Veröffentlichungstag und Bekanntmachung des Hinweises auf die Patenterteilung: **27.04.2016**
(21) Anmeldenummer: 12772080.3
(22) Anmeldetag: 11.09.2012
(51) Int. Cl.: B05C 5/02

(54) **MESSERGIESSER FÜR HOCHVISKOSE BESCHICHTUNGSMASSEN**
METERING COATER FOR HIGHLY VISCOUS COATING COMPOSITIONS
SYSTÈME DE COULÉE À LAMES POUR MASSES DE REVÊTEMENT HAUTEMENT VISQUEUSES

(30) Priorität: 13.09.2011 DE 102011082630
(43) Veröffentlichungstag der Anmeldung: 23.07.2014
(73) Patentinhaber: Bayer Pharma Aktiengesellschaft, 13353 Berlin (DE)
(72) Erfinder: GRADER, Ludwig, 56626 Andernach (DE); AY, Mustafa, 83059 Kolbermoor (DE)
(74) Vertreter: Beetz & Partner mbB
(86) Internationale Anmeldenummer: PCT/EP2012/067741
(87) Internationale Veröffentlichungsnummer: WO 2013/037776

(56) Entgegenhaltungen:
- CH-A5- 597 928
- JP-A- 10 099 764
- JP-A- 2007 275 779
- US-A- 5 843 530
- US-A1- 2003 116 881
- US-A1- 2008 274 222

## Beschreibung

Die vorliegende Erfindung bezieht sich auf Auftragswerke zum kontinuierlichen Auftrag von viskosen Beschichtungsmassen auf Folienbahnen und insbesondere auf ein Auftragswerk zum Herstellen von Beschichtungen mit gleichmäßigen Schichtdicken.

Auftragswerke zum kontinuierlichen Beschichten von Folienbahnen mit viskosen Beschichtungsmassen umfassen in der Regel einen Bereich, an dem eine Beschichtungsmasse von einem sogenannten Gießer in definierter Dosierung auf die Folienbahn aufgebracht wird. Je nach Beschichtungsaufgabe bzw. Formulierung der Beschichtungsmasse kommen dabei unterschiedliche Gießer wie z.B. Extrusionsgießer, Pflatschgießer, Streichrakelgießer, Anspülgießer, Rollen- bzw. Walzengießer oder Schlitzgießer, und hiervon insbesondere Messergießer, zum Einsatz. Als Schlitzgießer werden generell Gießer bezeichnet, bei denen die Beschichtungsmasse über einen schlitzförmigen Spalt aus dem Gießkopf austritt. Der schlitzförmige Spalt verbindet eine im Inneren des Gießkopfes ausgebildete und mit einem Zulauf versehene Verteilkammer mit der Außenseite des Gießkopfes und dient der definierten Zufuhr einer Beschichtungsmasse aus der Verteilkammer zur Oberfläche des Gießkopfes. Bei Messergießern ist die Verteilkammer darüber hinaus mit einem von dem schlitzförmigen Zufuhrspalt verschiedenen Ablauf verbunden, wodurch mehr Beschichtungsmasse durch die Verteilkammer strömt, als über den Zufuhrspalt austritt.

Beschichtungen zur Herstellung von Wirkstoffdepots für transdermale therapeutische Systeme (TTS) erfordern einen besonders gleichmäßigen Schichtauftrag, da dieser neben einer homogenen Wirkstoffverteilung in der Beschichtungsmasse Voraussetzung für eine gezielte Dosierung transdermal verabreichter Wirkstoffe ist. Messergießer ermöglichen einen präzise dosierbaren, gleichmäßigen Auftrag von Beschichtungsmassen auf Folienbahnen und werden daher häufig zur Herstellung von Wirkstoffdepots für transdermale therapeutische Systeme verwendet.

Messergießer weisen als Kernelement einen Gießkopf mit einer im Inneren angeordneten rohrförmigen Verteilkammer auf, die entlang ihrer Länge über einen schlitzförmigen Spalt zu einer Seite des Gießkopfes hin geöffnet ist. Zum Beschichten wird die Verteilkammer bei Standardmessergießern der Länge nach von der Beschichtungsmasse bzw. dem Beschichtungsmaterial durchströmt, wobei der Verteilkammer die Beschichtungsmasse zu diesem Zweck an einem als Zulauf ausgebildeten Ende zugeführt und über das als Ablauf ausgebildete andere Ende abgeführt wird. Der Druck der Beschichtungsmasse in der Verteilkammer ist höher als der Umgebungsdruck des Gießkopfes, so dass ein Teil der über den Zulauf zugeführten Beschichtungsmasse über den schlitzförmigen Spalt zur Außenseite des Gießkopfes geführt wird. Die über diesen Zufuhrspalt aus dem Gießkopf austretende Beschichtungsmasse benetzt die benachbart entlanggeführte Folienbahn, so dass sie von dieser mitgeführt wird und auf dieser in der Folge eine Lage aus Beschichtungsmaterial ausbildet. Die Länge des Zufuhrspaltes bestimmt dabei die Breite der auf die Folie aufgebrachten Beschichtungslage.

Die Dicke einer wie beschrieben aufgetragenen Beschichtungslage wird im Wesentlichen vom Fluss des Beschichtungsmaterials durch den Zufuhrspalt, den Abstand zwischen Zufuhrspalt und Folienbahn, die Viskosität des Beschichtungsmaterials und die Geschwindigkeit der Folienbahn relativ zum Zufuhrspalt bzw. Messergießer bestimmt.

Der Fluss des Beschichtungsmaterials durch den Zufuhrspalt ist seinerseits eine Funktion des in der Verteilkammer herrschenden Drucks sowie der Höhe und Breite des Zufuhrspaltes. Eine analytische Bestimmung der für eine bestimmte Beschichtungsdicke erforderlichen Parameter ist im Prinzip möglich, wird jedoch in der Praxis durch eine experimentelle Bestimmung, häufig unter Heranziehen von Erfahrungswerten, ergänzt bzw. ersetzt.

Eine über die Breite der Folienbahn gleichmäßige Beschichtungsdicke setzt einen über die Länge des Zufuhrspaltes gleichmäßigen Materialfluss der Beschichtungsmasse voraus. Dieser ist dann gegeben, wenn der Druckabfall entlang der Strömungsrichtung der Verteilkammer vernachlässigbar ist. Gleiche Strömungsgeschwindigkeit der Beschichtungsmasse in der Verteilkammer vorausgesetzt, ist der Druckabfall zwischen Zulauf und Ablauf der Verteilkammer eine Funktion des Abstands zwischen Zu- und Ablauf sowie der Viskosität des Beschichtungsmaterials. Je höher die Viskosität des Beschichtungsmaterials bzw. je größer der Abstand zwischen Zu- und Ablauf der Verteilkammer, desto größer ist der Druckunterschied. Es hat sich gezeigt, dass der Druckabfall bei den heute für die Herstellung transdermaler therapeutischer Systeme verwendeten Beschichtungsbreiten von zur Zeit bis zu 1500 mm in Verbindung mit den hierfür verwendeten neuen wirkstoffhaltigen Beschichtungsmassen mit Viskositäten im Bereich von etwa 500 bis etwa 5000 mPas nicht mehr vernachlässigbar ist und zu Änderungen der Beschichtungsdicke über die Breite der Folienbahn führt, die außerhalb der einzuhaltenden Toleranzen liegen.

Eine Minderung der durch den Druckabfall entlang der Längsrichtung der Verteilkammer bedingten Schichtdickenvariation kann erreicht werden, indem das zum Zulauf der Verteilkammer weisende Ende des Zufuhrspaltes näher an der Folienbahn angeordnet wird als das zum Ablauf der Verteilkammer weisende Ende des Zufuhrspaltes. Eine Kompensation der Schichtdickenvariation durch eine entsprechend geneigte Ausrichtung eines Messergießers ist jedoch nur in geringem Maße möglich, insbesondere da der Druck längs der Verteilkammer nicht linear abfällt und somit auch der von der Verteilkammer in den Zufuhrspalt eingebrachte Fluss der Beschichtungsmasse nichtlinear entlang der Länge des Gießkopfes variiert.

Zur Minderung einer durch den Druckabfall in der Verteilkammer bedingten Variation der Beschichtungsdicke können auch mehrere Beschichtungsmaterialströme in der Verteilkammer erzeugt werden. Beispielsweise kann die Beschichtungsmasse mittig zur Verteilkammer eingespeist und dann an deren beiden stirnseitigen Enden abgeführt werden. Der umgekehrte Fall mit einer beidseitigen Einspeisung und einem zentralen Abführen der Beschichtungsmasse ist ebenfalls möglich. Da jeder Teilstrom der Beschichtungsmasse bei solchen Mehrstromgießköpfen nur die halbe Wegstrecke zurücklegt, werden die Druckabfälle in der Verteilkammer auf die Hälfte reduziert. Durch Verwendung mehrerer Zu- und Abläufe können die Druckabfälle entlang der Länge der Verteilkammer weiter reduziert werden. Allerdings sind entsprechende Konstruktionen nicht nur sehr aufwändig in der Herstellung, sondern erfordern im Einsatz eine genaue Abstimmung der einzelnen Teilströme. Zudem lassen sich Schwankungen der Beschichtungsdicke mit Mehrstromgießköpfen zwar verkleinern, aufgrund der, wenn auch reduzierten so doch stets vorhandenen Druckabfälle in der Verteilkammer jedoch nicht gänzlich vermeiden.

Es ist daher wünschenswert Messergießer anzugeben, die mit einfachen Mitteln eine gleichmäßige Beschichtung von Folienbahnen ermöglichen.

Ferner ist es wünschenswert, einen Gießkopf anzugeben, der kostengünstig angefertigt werden kann. Wünschenswert ist auch, einen Gießkopf anzugeben, dessen Schlitzbreite in Abhängigkeit der Beschichtungsmasse variiert werden kann. Des Weiteren ist es wünschenswert, einen Gießkopf anzugeben, der einfach und kostengünstig gereinigt werden und somit für unterschiedliche Beschichtungsmassen verwendet werden kann. Wünschenswert ist auch, einen Gießkopf anzugeben, bei dem die Länge des Zufuhrspaltes und damit die Breite der auf eine Folie aufgebrachten Beschichtungslage auf einfache Art und Weise variiert werden kann.
Ausführungsformen entsprechender Messergießer umfassen einen Gießkopf mit einer sich von mindestens einer Zulauföffnung zu mindestens einer Ablauföffnung erstreckenden rohrförmigen Verteilkammer und einem Zufuhrspalt, der zumindest entlang eines Teils der Länge der im Inneren des Gießkopfes angeordneten Verteilkammer seitlich an diese anschließt. Der Zufuhrspalt erstreckt sich dabei zur Ausbildung einer Öffnung der Verteilkammer zu einer Oberfläche des Gießkopfes von der Verteilkammer bis zu dieser Oberfläche, wobei der Querschnitt des Zufuhrspaltes entlang der Länge des Zufuhrspaltes variiert.

Dokument CH 597 928 A5 offenbart einen Gießkopf nach dem Oberbegriff des Anspruchs 1.

Bei Ausführungsformen erfindungsgemäßer Gießköpfe sind die mindestens eine Zulauföffnung, die mindestens eine Ablauföffnung und die Verteilkammer so angeordnet, dass sich im Wesentlichen keine Totzonen ausbilden können. Unter dem Begriff "Totzonen" sind hierbei Bereiche in der Verteilkammer zu verstehen, die beim Betrieb des Gießkopfes von der Beschichtungsmasse nicht oder nicht so durchströmt werden, dass sie als Teil der von der Zulauföffnung zur Ablauföffnung und dem Zufuhrspalt gerichteten Hauptströmung der Beschichtungsmasse anzusehen sind. Unter Begriff "im Wesentlichen keine Totzonen" ist zu verstehen, dass das Volumen eventuell vorhandener Totzonen, beispielsweise im Bereich um eine Zulauf- und Ablauföffnung, so gering ist, dass sie zu keiner Bildung von Ablagerungen der Beschichtungsmasse führen und den Hauptfluss der Beschichtungsmasse nicht negativ beeinträchtigen. Bei Ausgestaltungen ist zwischen dem zulaufseitigen Ende der Verteilkammer und der Zulauföffnung und/oder dem ablaufseitigen Ende der Verteilkammer und der Ablauföffnung jeweils ein außerhalb des die Ablauföffnung und die Zulauföffnung verbindenden Teils der Verteilkammer gelegener Teil der Verteilkammer angeordnet, dessen Ausdehnung in der die Ablauföffnung und die Zulauföffnung verbindenden Richtung maximal 5 mm beträgt.

Die Gießköpfe sind so gestaltet, dass die Zulauföffnung, die Ablauföffnung und die Verteilkammer so angeordnet sind, dass ein aus der Ablauföffnung austretendes Beschichtungsmaterial den Gießkopf im Wesentlichen U-förmig durchflossen hat. Unter "U-förmig" ist hierbei eine zumindest in erster Näherung ebene Geometrie zu verstehen, bei der an jedes der beiden Enden eines geraden oder gekrümmten Mittelbereichs jeweils ein gerader oder gekrümmter Schenkelbereich anschließt, wobei sich beide Schenkelbereiche vom Mittelelement zur selben Seite hin weg erstrecken.
Ausführungen des Gießkopfes können zwei nicht identische Platten und optional mindestens eine dazwischen liegende Shimfolie umfassen. Unter "Platte" ist hierbei ein flächiges, in erster Näherung ebenes Bauteil zu verstehen, dessen Dickenabmessungen wesentlich geringer sind als dessen Dimensionen quer zur Dickenrichtung. Die Dicke der Platte kann jedoch, beispielsweise aufgrund von in der Platte ausgebildeten Ausnehmungen oder aufgrund von Vorsprüngen, an unterschiedlichen Stellen der Platte unterschiedlich sein. Unter Shimfolie ist ein dünner, flächig ausgebildeter Gegenstand zu verstehen, der als Zwischenlage verwendet wird.

Bei Ausführungsformen des Gießkopfes umfasst eine der beiden Platten weder eine Ablauföffnung noch eine Zulauföffnung, so dass beide Öffnungen an der anderen der beiden Platten ausgebildet sind und sich so ein besonders einfacher und leicht zu reinigender Aufbau des Gießkopfes ergibt.

Bei Ausführungsformen entsprechender Gießköpfe ist die Variation des Querschnitts des Zufuhrspaltes vorzugsweise als Variation des Höhen-zu-Breiten-Verhältnisses des Zufuhrspaltes entlang dessen Längsrichtung ausgebildet, wodurch ein bezüglich der Längsrichtung des Zufuhrspaltes variierender Strömungswiderstand erzielt wird.

Ausgestaltungen solcher Ausführungsformen weisen vorteilhaft eine konstante Breite des Zufuhrspaltes und eine entlang der Längsrichtung des Zufuhrspaltes variierende Höhe des Zufuhrspaltes auf, wodurch der Zufuhrspalt besonders einfach hergestellt werden kann. Hiervon bevorzugte Ausgestaltungen weisen eine in Richtung des Ablaufs der Verteilkammer hin abnehmende Verlaufsform der Höhe des Zufuhrspaltes auf, wodurch der Druckabfall in der Verteilkammer auf einfache Weise kompensiert werden kann.

Lösungen obiger Aufgabenstellungen umfassen eine mit einer Shimfolie partiell bedeckte Platte zur Herstellung eines wie zuvor bezeichneten Gießkopfes, wobei sowohl die Shimfolie wie auch die Platte jeweils eine Zulauföffnung und eine Ablauföffnung aufweisen, und wobei die Anordnung der Shimfolie und der genannten Öffnungen die Herstellung eines Gießkopfs ermöglicht, dessen Zufuhrspalt eine Höhe aufweist, die eine in Richtung des Ablaufs der Verteilkammer hin abnehmende Verlaufsform hat.

Lösungen obiger Aufgabenstellungen umfassen ferner eine mit einer Shimfolie partiell bedeckte Platte zur Herstellung eines wie zuvor bezeichneten Gießkopfes, wobei die Platte zwecks Ausbildung der Verteilkammer eine längliche Vertiefung aufweist, und wobei die Vertiefung und die Shimfolie so angeordnet sind, dass nach Herstellung des Gießkopfs ein Zufuhrspalt ausgebildet werden kann, dessen Höhe eine in Richtung des Ablaufs der Verteilkammer hin abnehmende Verlaufsform aufweist. Unter einer "länglichen Vertiefung" ist hierbei eine Ausnehmung zu verstehen, die keine die beiden Hauptseitenflächen der Platte verbindende Öffnung ausbildet und deren Längsausdehnung wesentlich größer ist als deren Breitenausdehnung.

Lösungen obiger Aufgabenstellungen umfassen des weiteren eine wie zuvor bezeichnete, mit einer Shimfolie partiell bedeckte Platte oder einen wie zuvor angegebenen, zwei nichtidentische Platten und optional wenigstens eine dazwischenliegende Shimfolie umfassenden Gießkopf, worin die Shimfolie eine Dicke von weniger als 3 mm, vorzugsweise von weniger als 2 mm und am bevorzugtesten von weniger als 1 mm aufweist.

Lösungen obiger Aufgabenstellungen umfassen außerdem eine wie zuvor bezeichnete, mit einer Shimfolie partiell bedeckte Platte oder einen wie zuvor angegebenen, zwei nichtidentische Platten und optional wenigstens eine dazwischenliegende Shimfolie umfassenden Gießkopf, worin die Shimfolie in einem für die Herstellung von transdermalen therapeutischen Systemen (TTS) geeigneten Lösungsmittel unlöslich ist und das Lösungsmittel vorzugsweise Heptan ist. Unter "einem für die Herstellung von transdermalen therapeutischen Systemen (TTS) geeigneten Lösungsmittel" sind alle Lösungsmittel zu verstehen, die zur Lösung des jeweils zur Ausbildung eines TTS verwendeten Matrixmaterials geeignet sind, und deren im Matrixmaterial bei Fertigstellung eines TTS verbleibenden Restmengen bei Anwendern keine nennenswerten Hautreizungen hervorrufen.

Lösungen obiger Aufgabenstellungen umfassen auch einen Gießkopf, der eine mit einer Shimfolie partiell bedeckte Platte mit darin ausgebildeten Öffnungen für den Zu- und Ablauf von Beschichtungsmasse aufweist.

Andere Ausgestaltungen von wie zuvor bezeichneten Ausführungsformen von Gießköpfen weisen vorteilhaft eine konstante Höhe des Zufuhrspaltes bei entlang der Längsrichtung des Zufuhrspaltes variierender Breite des Zufuhrspaltes auf, wobei sich die Breite des Zufuhrspaltes dabei auch entlang der von der Verteilkammer zur Oberfläche des Gießkopfes weisenden Richtung verändern kann. Solche Zufuhrspaltgeometrien sind mittels herkömmlichen Materialabtragsverfahren wie z. B. Fräsen einfach herzustellen. Vorzugsweise weist hierbei die Breite des Zufuhrspaltes eine in Richtung des Ablaufs der Verteilkammer hin zunehmende Verlaufsform auf. Bei speziellen Ausgestaltungen hiervon ist die Breite des Zufuhrspaltes an der Oberfläche des Gießkopfes konstant und weitet sich, eventuell abgesehen vom einlaufseitigen Ende des Zufuhrspaltes, sowohl in Richtung zur Verteilkammer als auch in Richtung zum ablaufseitigen Ende des Zufuhrspaltes hin auf. Eine solche Geometrie ermöglicht eine Variation des Strömungswiderstands entlang des Zufuhrspaltes ohne die Benetzungsbedingungen entlang der Auslassöffnung des Zufuhrspaltes zu verändern.

Zur Kompensation eines nichtlinearen Druckabfalls in der Verteilkammer weisen bevorzugte Ausführungsformen eine nichtlineare Charakteristik der Verlaufsform des Höhen-zu-Breiten-Verhältnisses des Zufuhrspaltes auf. Vorzugsweise wird eine solche nichtlineare Charakteristik unter Verwendung einer Berechnung nach einem mathematischen Modell der Strömungsmechanik eines Beschichtungsmaterials im Gießkopf ermittelt, wobei experimentelle Bestimmungen hinzugezogen werden können. Alternativ wird die nichtlineare Charakteristik rein experimentell bestimmt.

Bei Ausführungsformen umfasst der Gießkopf zwei nicht identische Platten und eine dazwischen liegende Shimfolie, wobei die Breite des Zufuhrspaltes durch die Dimensionen der Shimfolie bestimmt wird. Unter "Dimension" der Shimfolie ist hierbei deren Dickenausdehnung zu verstehen, die an unterschiedlichen Stellen unterschiedliche Werte annehmen kann, beispielsweise um eine sich in Längsrichtung und/oder Höhenrichtung des Zufuhrspaltes variierende Zufuhrspaltbreite zu realisieren.

Bei weiteren Ausführungsformen des Gießkopfes ist die mindestens eine Zulauföffnung und/oder die mindestens eine Ablauföffnung und/oder die mindestens eine rohrförmige Verteilkammer und/oder der Zufuhrspalt mindestens teilweise mit einem wirkstoffhaltigen Beschichtungsmaterial gefüllt.

Lösungen obiger Aufgabenstellungen umfassen weiterhin eine Vorrichtung, die einen wie oben bezeichneten Gießkopf umfasst, wobei die Ablauföffnung mit einem Auffangbehälter so verbunden ist, dass die aus der Ablauföffnung austretende Beschichtungsmasse in den genannten Auffangbehälter gelangen kann.

Lösungen obiger Aufgabenstellungen umfassen ferner ein Verfahren zum gleichmäßigen Auftrag einer nicht-Newtonschen Beschichtungsmasse auf eine Folienbahn, wobei ein wie oben bezeichneter Gießkopf während des Beschichtungsvorgangs mit der nicht-Newtonschen Beschichtungsmasse durchströmt wird. Unter einer "nicht-Newtonschen Beschichtungsmasse" ist ein flüssiges Fluid zu verstehen, das ein von einem Newtonschen Fluid, also einem Fluid mit linearem, unelastischem Fließverhalten, bei dem die Schergeschwindigkeit proportional zur Scherspannung ist, abweichendes Verhalten aufweist.

Bei Ausführungsformen des Verfahrens handelt es sich bei der nicht-Newtonschen Beschichtungsmasse um eine wirkstoffhaltige Masse zur Herstellung transdermaler therapeutischer Systeme (TTS).

Bei Verwendung eines Gießkopfes mit einer Shimfolie kann das Verfahren, um die Breite des Zufuhrkanals entlang dessen Längsausdehnung zu variieren, einen Schritt zum Ausüben von entlang der Längsausdehnung des Zufuhrkanals variierenden Druckkräften auf die Shimfolie umfassen.

Lösungen obiger Aufgabenstellungen umfassen auch eine Verwendung eines wie zuvor angegebenen Gießkopfes bei der Herstellung transdermaler therapeutischer Systeme (TTS).

Weitere Merkmale der Erfindung ergeben sich aus der nachfolgenden Beschreibung von Ausführungsbeispielen in Verbindung mit den Ansprüchen sowie den beiliegenden Figuren. Es sei darauf hingewiesen, dass die Erfindung nicht auf die Ausführungsformen der beschriebenen Ausführungsbeispiele beschränkt, sondern durch den Umfang der beiliegenden Patentansprüche bestimmt ist. Insbesondere können bei erfindungsgemäßen Ausführungsformen die bei den nachstehend erläuterten Ausführungsbeispielen angeführten Merkmale in von den Beispielen abweichender Anzahl und Kombination verwirklicht sein. Bei der nachfolgenden Erläuterung einiger Ausführungsbeispiele der Erfindung wird auf die beiliegenden Figuren Bezug genommen, von denen
- Figur 1: einen Gießkopf für einen Messergießer mit einer Querschnittsdarstellung innerhalb einer schematisierten perspektivischen Ansicht des Gießkopfes veranschaulicht,
- Figur 2: ein Auftragswerk mit einem Gießkopf nach Figur 1 in einer schematisierten Querschnittsdarstellung zeigt,
- Figur 3: einen Längsschnitt durch eine Ausführungsform eines Gießkopfes mit variierender Höhe des Zufuhrspaltes in einer schematisierten Darstellung zeigt,
- Figur 4: eine schematische Illustration eines Gießkopfes mit in Längsrichtung variierender Spaltbreite zeigt,
- Figur 5: eine schematische Illustration eines Gießkopfes mit einem Zufuhrspalt zeigt, dessen Breite an der Oberfläche des Gießkopfes konstant ist und ins Innere des Gießkopfes und sowie zu dessen Ablaufseite hin zunimmt,
- Figur 6: eine schematische Illustration des Gießkopfes der vorliegenden Erfindung mit einem Zufuhrspalt in einer perspektivischen Explosionsdarstellung zeigt, der aus zwei Platten mit einer dazwischenliegenden Shimfolie gebildet ist, und
- Figur 7: den Gießkopf von Figur 6 in zusammengebautem Zustand in einer schematischen Perspektivdarstellung illustriert.

In den Figuren werden gleiche oder ähnliche Bezugszeichen für funktionell gleichwertige oder ähnliche Charakteristiken unabhängig von speziellen Ausführungsformen verwendet.

Figur 1 veranschaulicht einen Gießkopf 10 für einen nicht näher dargestellten Messergießer in einer, eine Querschnittsdarstellung 11 enthaltenden, schematisierten perspektivischen Ansicht des Gießkopfes. Im Inneren des Gehäuses 3 des Gießkopfes 10 ist eine rohrförmige Verteilkammer 1 ausgebildet. Unter rohrförmiger Verteilkammer ist in dieser Schrift eine Ausbildung der Verteilkammer als länglicher Hohlraum zu verstehen. Eine Beschränkung auf bestimmte Querschnittsgeometrien der Verteilkammer besteht hierbei nicht. Die Längsrichtung der Verteilkammer erstreckt sich im Wesentlichen in Richtung der Längsausdehnung 1 des Gießkopfes 10. An einer der Stirnseiten des Gießkopfes befindet sich die Zulauföffnung 4, an der dieser gegenüberliegenden Stirnseite die Ablauföffnung 5. Zur Seitenfläche 6 des Gießkopfes 10 hin ist die Verteilkammer 1 über einen Zufuhrschlitz 2 geöffnet. Eine Öffnung der Verteilkammer zu einer der anderen Seitenflächen des Gießkopfes besteht bei der dargestellten Ausführungsform nicht, ist jedoch im Prinzip z. B. zum Zwecke der gleichzeitigen Beschichtung mehrerer Folienbahnen möglich. Der Zufuhrschlitz 2 des in Figur 1 vorgestellten Gießkopfes 10 weist eine über seine Länge konstante Breite b und am einlaufseitigen Ende eine Höhe h auf. Als Höhe des Zufuhrschlitzes wird generell der Abstand zwischen Verteilkammer 1 und Beschichtungsoberfläche 6 des Gießkopfes 10, jeweils am Übergang zum Zufuhrschlitz 2, verstanden. Als Breite des Zufuhrschlitzes 2 wird in dieser Schrift der Abstand b zwischen dessen beiden sich gegenüberliegenden Seitenflächen bezeichnet, wobei dieser Abstand durch nichtparallele Ausrichtung der beiden Seitenflächen sowohl in Längsrichtung als auch in Richtung von der Verteilkammer zur Oberfläche 6 des Gießkopfes veränderlich gestaltet sein kann.

Während eines Beschichtungsvorgangs durchströmt die Beschichtungsmasse die Verteilkammer 1 von deren Zulauföffnung 4 bis zu deren Ablauföffnung 5 in der durch Pfeil 7 von Figur 1 angedeuteten Richtung. Der Druck der Beschichtungsmasse in der Verteilkammer 1 übersteigt dabei den Umgebungsdruck des Gießkopfes, so dass durch den Zufuhrspalt 2 ein Teil der die Verteilkammer durchströmenden Beschichtungsmasse aus der Verteilkammer 1 zur Oberfläche 6 des Gießkopfes 10 hin entweicht und dort einen aus dem Spalt 2 austretenden, in der Figur durch Pfeile 21 veranschaulichten, Beschichtungsmassenstrom erzeugt. Zum Aufrechterhalten einer Strömung durch die Verteilkammer muss der Druck p1 des Beschichtungsmaterials am zulaufseitigen Ende 4 der Verteilkammer 1 größer als der Druck p2 an derem ablaufseitigen Ende 5 sein. Bei gleicher Strömungsgeschwindigkeit ergibt sich daraus eine mit der Viskosität der Beschichtungsmasse zunehmende Druckdifferenz zwischen Zu- und Ablauf der Verteilkammer 1. Aus dieser Druckdifferenz resultiert ein Druckgefälle der Beschichtungsmasse entlang der an die Verteilkammer 1 anschließenden Eintrittsöffnung des Zufuhrspaltes 2, wobei der Druck vom zulaufseitigen Ende zum ablaufseitigen Ende der Eintrittsöffnung abnimmt.

In Figur 2 ist ein Auftragswerk 30 unter Verwendung eines Gießkopfes 10 veranschaulicht. Bei dem dargestellten Auftragswerk 30 wird eine zu beschichtende Folienbahn 32 um einen Teilumfang einer rotierenden Rolle bzw. Walze 31 herumgeführt. Die Rotationsrichtung der Rolle 31 und die Bewegungsrichtung der Folienbahn 32 sind in der Figur durch entsprechende Pfeile verdeutlicht. Der Gießkopf 10 ist im von der Folienbahn 32 umschlungenen Bereich der Walze 31 mit einem Abstand zur Folienbahn 32 angeordnet, wobei die Beschichtungsoberfläche 6 bei der dargestellten Ausführungsform des Gießkopfes 10 dem Durchmesser der Walze 31 angepasst gekrümmt ausgeführt ist. Bei anderen Ausführungsformen kann die im Fachjargon auch als Gießerlippe bezeichnete Beschichtungsoberfläche 6 ohne eine solche Krümmung, mit anderen Worten eben, ausgeführt sein.

Ein Teil der durch die Verteilkammer 1 fließenden Beschichtungsmasse 20 gelangt durch den Zufuhrspalt 2 in den zwischen der Beschichtungsoberfläche 6 und der dieser gegenüberliegenden Oberfläche der Folienbahn 32 ausgebildeten Bereich. Je nach Geschwindigkeit der Folienbahn, Viskosität der Beschichtungsmasse 20, Druck der Beschichtungsmasse 20 in der Verteilkammer und Geometrie des Zufuhrspaltes 2, wird dabei der Bereich zwischen Oberfläche 6 und Folienbahn 32 nur teilweise oder, wie in Figur 2 dargestellt ist, vollständig vom Beschichtungsmaterial 20 ausgefüllt. Entsprechend kann sich der benetzende Meniskus 22 der Beschichtungsmasse 20 von der Außenkante der Oberfläche 6 in Richtung der zugeführten Folienbahn erstrecken oder wie gezeigt innerhalb des Bereichs zwischen Oberfläche 6 und Folienbahn 32 angeordnet sein. An der zur abgeführten Folienbahn 32 weisenden Seitenkante der Oberfläche 6 verjüngt sich im Allgemeinen die Dicke des Beschichtungsmaterials 20 auf die resultierende Dicke d der Beschichtungslage 24, so dass das Beschichtungsmaterial 20 an dieser Kante ebenfalls einen Meniskus 23 ausbildet. Die Breite der Beschichtungslage 24 entspricht im Wesentlichen der Länge des Zufuhrspaltes 2, wobei die Länge des Zufuhrspaltes 2, wie in den Figuren 1, 4 und 5 dargestellt ist, kürzer als die Länge der Verteilkammer zwischen Einlauföffnung 4 und Ablauföffnung 5 sein kann.

Der Arbeitsabstand des Gießkopfes 10, d. h. der Abstand zwischen dessen Beschichtungsoberfläche 6 und der dieser gegenüberliegenden Seite der Folienbahn 32, weist bei der Herstellung von Wirkstoffdepots für transdermale therapeutische Systeme in der Regel Werte zwischen 100 µm und 1 mm auf, wobei Arbeitsabstände aus einem Bereich von etwa 100 bis etwa 300 µm am häufigsten verwendet werden. Die mit einer wie in Figur 2 veranschaulichten Anordnung erzielten Beschichtungsdicken d weisen bei den zur Ausbildung von Wirkstoffdepots verwendeten Beschichtungsmaterialien 20 im Allgemeinen Werte von etwa 50 bis 100 % des Arbeitsabstands auf.

Figur 3 zeigt einen Längsschnitt durch eine Ausführungsform eines Gießkopfes 10 gemäß Figur 1, bei der sich der Abstand der Verteilkammer 1 zur Oberfläche 6 und damit die jeweilige Höhe h des Zufuhrspaltes 2 in Richtung zur Ablauföffnung 5 verringert. Bei der in Figur 3 veranschaulichten Ausführungsform ist die Verteilkammer 1 gekrümmt ausgeführt, so dass die Höhe des Zufuhrspaltes 2 von der Einlaufseite 4 zur Ablaufseite 5 nichtlinear abnimmt. Bei Ausgestaltungen von wie in Figur 3 gezeigten Gießköpfen 10 ist der Höhenverlauf hₓ bzw. h(x) des Zufuhrspaltes 2 an den Druckverlauf der Beschichtungsmasse 20 entlang der Eintrittsöffnung des Zufuhrspaltes 2 angepasst, so dass sich folgende Relation (1) zwischen der Höhe h(x) des Zufuhrspaltes an einer Längsposition x und dem Druck des Beschichtungsmaterials pₓ an der Eintrittsöffnung bei der Längsposition x ergibt: $h \left(x\right) = h \left({p}_{x}\right) ;$

Da ein Teil der die Verteilkammer 1 durchströmenden Beschichtungsmasse 20 über den Zufuhrspalt 2 zur Beschichtungsoberfläche 6 austritt und dort von der vorbeigeführten Folienbahn 32 mitgenommen wird, verläuft der Druckabfall entlang der Eintrittsöffnung des Zufuhrspaltes nichtlinear, so dass der Höhenverlauf h(x) eine nichtlineare Charakteristik aufweist.

Eine Linearisierung des Druckabfalls entlang der Eintrittsöffnung des Zufuhrspaltes 2 und damit von dessen Höhenverlauf h(x) kann bei Ausführungsformen durch Verändern des Querschnitts der Verteilkammer 1 in Strömungsrichtung der Beschichtungsmasse 20 erreicht werden, wobei der Verteilkammerquerschnitt sich hierzu zwischen Zulauföffnung 4 und Ablauföffnung 5 stetig verändernd auszuführen ist.

Bei in Längsrichtung x bzw. 1 in Fläche und Geometrie gleichbleibendem Querschnitt der Verteilkammer 1 kann die Kontur der am Übergang von Verteilkammer 1 zum Zufuhrspalt 2 ausgebildeten Kante 8 mithilfe mathematischer Modelle zur Strömungsmechanik der Beschichtungsmasse 20 im Gießkopf berechnet werden, wobei hierzu bekannte Verfahren der numerischen Strömungsmechanik wie beispielsweise die Finite-Elemente-Methode (FEM) verwendet werden können. Die numerischen Berechnungen können dabei unter Zuhilfenahme von quantitativen Experimenten vorgenommen werden. Alternativ kann die Charakteristik des Höhenverlaufs h(x), die im vorliegenden Fall einer gleichförmigen Breite des Zufuhrspaltes 2 durch die Kontur der Kante 8 bestimmt ist, mittels experimenteller Annäherung bestimmt werden.

Die Verringerung der Zufuhrspalthöhe h(x) in Richtung zur Ablaufseite des Gießkopfes 10 ergibt sich aus der Tatsache, dass der Strömungswiderstand eines zwischen zwei parallelen Wänden ausgebildeten Strömungskanals mit einer Verkürzung des Strömungskanals geringer wird. Denn der geringere Strömungswiderstand an einer Stelle des Zufuhrkanals stellt sicher, dass trotz des dort vorherrschenden geringeren Drucks der Beschichtungsmasse 20 beim Eintritt in den Zufuhrkanal 2 pro Zeiteinheit die gleiche Menge an Beschichtungsmaterial 20 durch diese Stelle des Zufuhrkanals fließen kann, wie an einer anderen Stelle, an der die Beschichtungsmasse unter einem höheren Druck in den Zufuhrspalt 2 eindringt, dieser dafür aber eine größere Höhe aufweist.

Alternativ zur Ausbildung des Zufuhrspaltes 2 mit einer zur Ablaufseite 5 hin abnehmenden Verlaufsform von dessen Höhe kann der lokale Strömungswiderstand des Zufuhrspaltes 2 auch über dessen Spaltbreite b variiert werden.

Bei einem Zufuhrspalt 2, der durch Seitenwände begrenzt ist, deren Abstand zueinander bezüglich der (in Figur 3 bezeichneten) Richtung y von der Verteilkammer 1 zur Beschichtungsoberfläche 6 konstant ist, nimmt die Breite des Zufuhrspaltes 2 hierbei in Richtung der Ablaufseite des Gießkopfes 10 kontinuierlich zu. Der Verlauf der Zufuhrspaltbreite b(x) ist dann durch die folgende Relation (2) charakterisiert: $b \left(x\right) = b \left({p}_{x}\right) ;$

Eine entsprechende Ausführungsform eines Zufuhrspaltes 2 ist in Figur 4 veranschaulicht.

Bei anderen Ausführungsformen ist die Breite des Zufuhrspaltes 2 an der Beschichtungsoberfläche 6 konstant, nimmt aber in Richtung zur Verteilkammer, bezogen auf die relative Lage zwischen Einlauf- und Ablaufseite unterschiedlich stark zu. Der Verlauf der Zufuhrspaltbreite b(x, y) ist dann durch die folgende Relation (3) charakterisiert: $b \left(x, y\right) = b \left({p}_{x}, y\right) ; mit b \left(x, {y}_{0}\right) = {b}_{0} ;$

In Relation (3) bezeichnet bo einen konstanten Wert und yo die Lage der Austrittsöffnung des Zufuhrspaltes 2 an der Beschichtungsoberfläche 6. Ein Beispiel eines entsprechend Relation (3) keilförmig ausgebildeten Zufuhrspaltes 2 ist in der schematischen Darstellung von Figur 5 illustriert.

Aufgrund des nichtlinearen Druckabfalls entlang der Längsrichtung 1 der Verteilkammer sind die Seitenwände zur Ausbildung eines entlang der Länge der Austrittsöffnung des Zufuhrspaltes 2 gleichmäßigen Beschichtungsmassenstroms 21 im Allgemeinen gekrümmt ausgebildet. Zur einfacheren Herstellung kann die Krümmung der Seitenwände durch kurze aneinanderschließende ebene Abschnitte angenähert werden. Die Form der Seitenwände zur Ausbildung eines Zufuhrspaltes 2 mit variabler Spaltbreite kann ebenfalls mit einer wie oben angegebenen numerischen Modellierung oder experimentell bestimmt werden.

Selbstverständlich kann bei Ausführungsformen eines Gießkopfes 10 eine variierende Gestaltung des Spalthöhenverlaufs h(x) mit einer variierenden Gestaltung des Spaltbreitenverlaufs b(x) bzw. b(x,y) kombiniert werden, so dass man eine Variation des Höhen-zu-Breiten-Verhältnisses des Zufuhrspaltes entlang dessen Längsrichtung erhält.

Vorzugsweise ist ein Gießkopf 10 aus zwei bezüglich Verteilkammer 1 und Zufuhrspalt 2 spiegelsymmetrisch aufgebauten Gehäuseteilen 3a und 3b aufgebaut, so dass die Variation des Höhen-zu-Breiten-Verhältnisses des Zufuhrspaltes 2 durch z. B. entsprechendes Fräsen von Verteilkammer- und Zufuhrspaltseitenwänden einfach realisiert werden kann.

In den Figuren 6 und 7 ist ein besonders kostengünstig herstellbarer Gießkopf 10 veranschaulicht. Die schematische Perspektivdarstellung von Figur 6 zeigt die wesentlichen Komponenten des Gießkopfes in einer Explosionsdarstellung; die perspektivische Darstellung von Figur 7 zeigt den Gießkopf in zusammengebautem Zustand.

Der Gießkopf weist ein erstes plattenförmige Element 60, ein zweites plattenförmiges Element 61 und ein fachsprachlich als Shimfolie bezeichnetes Zwischenlagenelement 62 auf. Die beiden plattenförmigen Elemente 60 und 61 werden nachfolgend jeweils als Platte bezeichnet. Bei der dargestellten Ausführungsform weist die zweite Platte eine Ausnehmung 70 auf, deren längsseitige Enden jeweils an einer Stelle angeordnet sind, die eine Fluidverbindung zu in der Platte 61 ausgebildeten, diese durchdringende Öffnungen 71 bzw. 72 über deren gesamten Querschnitt ermöglicht. Eine der beiden Öffnungen fungiert als Zulauföffnung, die andere als Ablauföffnung. Die längliche Ausnehmung 70 bildet die Verteilkammer. Der Abstand der Verteilkammer 70 zur Vorderkante 73 der zweiten Platte 61 variiert entlang der Länge der Verteilkammer 70. Die Variation kann wie oben beschrieben linear, abschnittsweise linear oder nichtlinear sein. Im ersten Fall bildet die zur Plattenvorderkante 73 weisende Kante der Verteilkammer 70 in dem zum Schlitzausguss vorgesehenen Bereich eine gerade Linie, im zweiten Fall eine Line, die sich aus mehreren geraden Liniensegmenten, die unter einem Winkel aneinanderstoßen, zusammensetzt, im letzten Fall eine gekrümmte Linie. Der Abstand der Verteilkammer 70 zur Vorderkante 73 der zweiten Platte weist eine in Richtung zur Ablauföffnung abnehmende Verlaufsform auf.

Die Schimfolie 62 ist wie gezeigt so U-förmig ausgebildet, dass sie den Bereich der zur ersten Platte 60 gerichteten Seite der zweiten Platte 61 abdeckt, der nicht als Seitenwand des Zufuhrspaltes 2 genutzt wird. Insbesondere deckt die Shimfolie daher die Bereiche der Verteilkammer 70 ab, die sich von der Zulauföffnung 71 oder 72 bzw. der Ablauföffnung 72 oder 71 bis zu einem Rand des Zufuhrspaltes erstrecken. Um den Fluss von Beschichtungsmasse durch die Zulaufund die Ablauföffnung zu ermöglichen, sind in der Shimfolie entsprechende Öffnungen 71 und 72 vorgesehen. Die erste Platte weist bei der dargestellten Ausführungsform keine Strukturierung der Oberflächen im Hinblick auf eine Ausbildung eines Teils der Verteilkammer auf. Bei anderen Ausführungsformen kann in der ersten Platte 60 jedoch auch ein Teil der Verteilkammer vorgesehen sein. Ebenso kann in der zweiten Platte wenigstens eine Zulauföffnung oder eine Ablauföffnung angeordnet sein. So kann die Beschichtungsmasse bei Ausführungsformen über eine Öffnung in einer der beiden Platten 60 oder 61 zugeführt und über eine Öffnung in der anderen Platte abgeführt werden. Bei anderen Ausführungsformen weisen beide Platten jeweils eine Zulauf- und eine Ablauföffnung auf, so dass der Zu- und Ablauf der Beschichtungsmasse jeweils durch beide Platten hindurch erfolgen kann.

Als Materialien zur Ausbildung der beiden Platten kommen Stähle wie z. B. Kunststoffformenstähle in Frage. Zur Ausbildung der Shimfolie werden Kunststoffe wie z. B. hochdichtes Polyethylen oder Polyester bevorzugt.

Die Verbindung der beiden Platten 60 und 61 mit der dazwischenliegenden Shimfolie 62 erfolgt vorzugsweise mithilfe lösbarer Befestigungsmittel, wie z. B. mit den in Figur 6 veranschaulichten Schrauben 66, die durch entsprechend in der ersten Platte 60 und der Shimfolie 62 ausgebildete Löcher 65 hindurch in Gewinde 67 eingreifen, die in der zweiten Platte 61 ausgebildet sind. Es sei darauf hingewiesen, dass in den Figuren 6 und 7 nur diejenigen Komponenten des Gießkopfes 10 dargestellt sind, die zum Verständnis der vorliegenden Erfindung erforderlich sind. Auf die Darstellung weiterer, z. B. für die Justage der Komponenten zueinander oder für den Betrieb des Gießkopfes 10 erforderlicher Komponenten wurde im Interesse einer übersichtlichen Darstellung verzichtet. Dennoch sind solcherart vorteilhafte bzw. erforderliche Komponenten als vorhanden angenommen.

Figur 7 zeigt den Gießkopf 10 von Figur 6 in zusammengebautem Zustand. Deutlich sind in dieser Darstellung die beiden in die Verteilkammer 70 mündenden Öffnungen 71 und 72 zu sehen, über die eine Beschichtungsmasse durch die Verteilkammer hindurchgeleitet wird. Durch diese Anordnung wird ein U-förmiger Verlauf der Beschichtungsmasse durch den Gießkopf 10 bewirkt. Vorzugsweise sind die Öffnungen 71 und 72 exakt an den jeweiligen Enden der Verteilkammer 70 angebracht. Bei anderen Ausführungsformen sind die Öffnungen 71 und 72 zu den jeweiligen Enden der Verteilkammer 70 in Richtung deren Mitte versetzt angeordnet. Der Versatz kann bis zu 5 mm betragen, ohne dass das Gießverhalten beeinträchtigende Hohlräume entstehen.

Unabhängig von der Bauform eines Gießkopfes kann dessen Ablauföffnung mit einem in den Figuren nicht dargestellten Auffangbehälter in einer Weise so verbunden sein, dass die aus der Auslauföffnung austretende Beschichtungsmasse in diesen Auffangbehälter gelangen kann. Bei Ausführungsformen wird die Beschichtungsmasse umgewälzt, so dass sie vom Auffangbehälter zurück zum Vorratsbehälter gefördert wird, oder der Vorratsbehälter gleichzeitig den Auffangbehälter bildet.

In der Detaildarstellung A von Figur 7 ist ein Querschnitt durch die Vorderkante des Gießkopfes gezeigt, an der der Zufuhrkanal 2 einen Austritt von Beschichtungsmasse aus dem Gießkopf ermöglicht. Wie gezeigt, weisen bei der dargestellten Ausführungsform beide Platten am Ausgang des Zufuhrkanals 2 einen sich entlang der Länge des Zufuhrkanals erstreckenden Vorsprung auf, dessen Breite geringer als die Dicke der jeweiligen Platte an der Vorderkante ist. Hierdurch kann die Gießerlippe 6 den Auftragungsbedingungen der Beschichtungsmasse gemäß gestaltet werden. Die Ausbildung entsprechender Vorsprünge stellt jedoch keine zwingende Ausbildungsform einer Gießerlippe dar.

Bei der in den Figuren 6 und 7 dargestellten Ausführungsform wird die Breite des Zufuhrkanals 2 nicht ausschließlich durch die Dicke der Shimfolie bestimmt, sondern kann auch über die Anzugsmomente der Befestigungsschrauben bzw. den von anderen geeigneten Befestigungsmitteln auf die Anordnung ausgeübten Druckkräften in gewissen Grenzen beeinflusst werden. Bei höheren Druckkräften bzw. Anzugsmomenten wird die Shimfolie stärker gepresst und resultiert somit in einem verhältnismäßig schmäleren Zufuhrkanal. Indem man entlang der Shimfolie auf diese unterschiedliche Druckkräfte ausübt, kann die Breite des Zufuhrspaltes 2 entlang dessen Längsausdehnung und, geeignet angeordnete Befestigungsmittel vorausgesetzt, auch entlang der Flussrichtung des Beschichtungsmittels im Zufuhrspalt variierend gestaltet werden.

Die in den Figuren 6 und 7 veranschaulichte Konstruktion eines Gießkopfes 10 ermöglicht eine Änderung von Schlitzlänge und Schlitzbreite des Zufuhrspaltes 2 durch schlichtes Austauschen der Shimfolie. Bei kleineren Schlitzlängen ist der Ausschnitt in der Shimfolie kürzer, bei größeren entsprechend größer gewählt, wobei die durch die Konstruktion der Verteilkammer 70 gegebene Maximallänge des Schlitzes nicht überschritten werden darf. Zur Ausbildung von breiteren Zufuhrschlitzen werden dickere Shimfolien verwendet, oder es werden zwei oder mehr Shimfolien übereinandergelegt. Mit anderen Worten kann die Breite des Zufuhrspaltes durch die Dimension der Shimfolie bestimmt werden. Die Dicke der Shimfolie bzw. die Dicke eines Shimfolienstapels beträgt bei Ausführungsformen weniger als 3 mm, bei bevorzugten Ausführungsformen weniger als 2 mm und bei besonders bevorzugten Ausführungsformen weniger als 1 mm.

Der in den Figuren 6 und 7 dargestellte Gießkopf 10 kann schnell zerlegt und gereinigt werden, so dass die bei einem Wechsel der Beschichtungsmasse notwendige Umrüstzeit gering gehalten werden kann.

Zur Herstellung von beschichteten Folienbahnen für die Ausbildung von transdermalen therapeutischen Systemen wird ein wie zuvor beschriebener Gießkopf mit einer Beschichtungsmasse durchströmt. Vorzugsweise füllt die Beschichtungsmasse den mit den Öffnungen für den Zulauf und den Ablauf der Beschichtungsmasse in Verbindung stehenden Hohlraum im Gießkopf vollständig, zumindest aber soweit wie möglich aus, um einer Blasenbildung in der Beschichtung vorzubeugen. Zur Beschichtung ist die Gießerlippe des Gießkopfes in einem wie zuvor beschriebenen Abstand zur Folienbahnoberfläche angeordnet. Die Beschichtungsmasse besteht in der Regel aus einem wirkstoffhaltigen Matrixmaterial, das in einem geeigneten Lösungsmittel, beispielsweise Heptan verdünnt ist. Die Beschichtungsmasse kann eine Newtonsche oder nicht-Newtonsche Flüssigkeit darstellen. Bei Ausführungsformen des Verfahrens wird der Gießkopf 10 von einer nicht-Newtonschen Beschichtungsmasse durchströmt, um einen gleichmäßigen Auftrag der nicht-Newtonschen Beschichtungsmasse zu erreichen.

Ein entsprechend den Merkmalen einer wie oben beschriebenen Ausführungsform ausgebildeter Gießkopf 10 sowie ein mit einem entsprechenden Gießkopf ausgestatteter Messergießer ermöglichen die Realisierung eines über die Länge der Austrittsöffnung des Zufuhrspaltes 2 gleichmäßigen Beschichtungsmassenstroms 21. Der genaue Verlauf des Höhen-zu-Breiten-Verhältnisses ist dabei abhängig vom Fließverhalten der jeweiligen Beschichtungsmasse 20, so dass ein Gießkopf 10 jeweils einen an den Viskositätsbereich bzw. das Fließverhalten einer hiermit zu verwendenden Beschichtungsmasse 20 angepassten Verlauf des Höhen-zu-Breiten-Verhältnisses aufweist. Wie beschrieben ausgebildete Gießköpfe werden vorzugsweise bei der Herstellung von transdermalen therapeutischen Systemen (TTS) verwendet.

## Patentansprüche

1. Gießkopf mit einer sich von mindestens einer Zulauföffnung (4) zu mindestens einer Ablauföffnung (5) erstreckenden rohrförmigen Verteilkammer (1) und einem Zufuhrspalt (2), der zumindest entlang eines Teils der Länge der im Inneren des Gießkopfes (10) angeordneten Verteilkammer (1) seitlich an diese anschließt und sich zur Ausbildung einer Öffnung der Verteilkammer (1) zu einer Oberfläche (6) des Gießkopfes (10) von der Verteilkammer (1) bis zu dieser Oberfläche (6) erstreckt, wobei der Querschnitt des Zufuhrspaltes (2) entlang der Länge des Zufuhrspaltes variiert, **dadurch gekennzeichnet, daß** die Zulauföffnung (4), die Ablauföffnung (5) sowie die Verteilkammer (1) so angeordnet sind, dass ein aus der Ablauföffnung (5) austretendes Beschichtungsmaterial den Gießkopf im Wesentlichen U-förmig durchflossen hat.

2. Gießkopf nach Anspruch 1, worin die mindestens eine Zulauföffnung (4), die mindestens eine Ablauföffnung (5) und die Verteilkammer (1) so angeordnet sind, dass sich im Wesentlichen keine Totzonen ausbilden können.

3. Gießkopf nach Anspruch 2, worin zwischen dem zulaufseitigen Ende der Verteilkammer (1) und der Zulauföffnung (4) und/oder dem ablaufseitigen Ende der Verteilkammer (1) und der Ablauföffnung (5) jeweils ein außerhalb des die Ablauföffnung (5) und die Zulauföffnung (4) verbindenden Teils der Verteilkammer (1) gelegener Teil der Verteilkammer (1) angeordnet ist, dessen Ausdehnung in der die Ablauföffnung (5) und die Zulauföffnung (4) verbindenden Richtung maximal 5 mm beträgt.

4. Gießkopf nach einem der Ansprüche 1 bis 3, worin der Gießkopf zwei nicht identische Platten und mindestens eine dazwischen liegende, U-förmig ausgebildete Shimfolie zur Abgrenzung des Zufuhrspaltes umfasst, wobei die Breite des Zufuhrspaltes durch die gegebenenfalls durch Druckkräfte veränderte Dicke der Shimfolie bestimmt ist, die weniger als 3 mm, vorzugsweise weniger als 2 mm und am bevorzugtesten weniger als 1 mm beträgt, und wobei die Shimfolie in einem in der Beschichtungsmasse enthaltenen Lösungsmittel unlöslich ist.

5. Gießkopf nach Anspruch 4, worin eine der beiden Platten weder eine Ablauföffnung (5) noch eine Zulauföffnung (4) umfasst.

6. Gießkopf nach einem der Ansprüche 1 bis 5, worin die Variation des Querschnitts des Zufuhrspaltes (2) als Variation des Höhenzu-Breiten-Verhältnisses des Zufuhrspaltes (2) entlang dessen Längsrichtung ausgebildet ist.

7. Gießkopf nach Anspruch 6, worin die Breite des Zufuhrspaltes (2) konstant ist und die Höhe des Zufuhrspaltes (2) entlang der Längsrichtung des Zufuhrspaltes variiert.

8. Gießkopf nach Anspruch 7, worin die Höhe des Zufuhrspaltes (2) eine in Richtung des Ablaufs (5) der Verteilkammer (1) hin abnehmende Verlaufsform aufweist.

9. Gießkopf nach Anspruch 6, worin die Höhe des Zufuhrspaltes (2) konstant ist und die Breite des Zufuhrspaltes (2) entlang der Längsrichtung des Zufuhrspaltes variiert.

10. Gießkopf nach Anspruch 9, worin die Breite des Zufuhrspaltes (2) eine in Richtung des Ablaufs (5) der Verteilkammer (1) hin zunehmende Verlaufsform aufweist.

11. Gießkopf nach einem der Ansprüche 6 bis 10, worin die Verlaufsform der Variation des Querschnittes des Zuführspaltes eine nichtlineare Charakteristik aufweist.

12. Vorrichtung umfassend den Gießkopf nach einem der Ansprüche 1 bis 11, wobei die Ablauföffnung (5) mit einem Auffangbehälter so verbunden ist, dass die aus der Ablauföffnung (5) austretende Beschichtungsmasse in den genannten Auffangbehälter gelangen kann.

13. Verfahren zum gleichmäßigen Auftrag einer nicht-Newtonschen Beschichtungsmasse auf eine Folienbahn, **dadurch gekennzeichnet, dass** ein Gießkopf nach einem der Ansprüche 1 bis 11 während des Beschichtungsvorgangs mit der nicht-Newtonschen Beschichtungsmasse durchströmt wird.

14. Verfahren gemäß Anspruch 13, worin es sich bei der nicht-Newtonschen Beschichtungsmasse um eine wirkstoffhaltige Masse zur Herstellung transdermaler therapeutischer Systeme (TTS) handelt.

15. Verwendung eines Gießkopfs nach einem der Ansprüche 1 bis 11 bei der Herstellung transdermaler therapeutischer Systeme (TTS).

## Claims

1. Feeder head comprising a tubular distribution chamber (1), extending from at least one inlet opening (4) to at least one outlet opening (5), and a feed gap (2) which connects to the side of the distribution chamber (1), at least along part of the length of said distribution chamber arranged within the feed head (10), and extends from the distribution chamber (1) to a surface (6) of the feeder head (10) in order to form an opening in the distribution chamber (1) to said surface (6), the cross section of the feed gap (2) varying along the length of the feed gap, **characterised in that** the inlet opening (4), the outlet opening (5) and the distribution chamber (1) are arranged in such a way that a coating material which exits the outlet opening (5) has passed through the feeder head in a substantially U-shaped manner.

2. Feeder head according to claim 1, wherein the at least one inlet opening (4), the at least one outlet opening (5) and the distribution chamber (1) are arranged such that basically no neutral zones can be formed.

3. Feeder head according to claim 2, wherein a portion of the distribution chamber (1) which is located outside the portion of the distribution chamber (1) connecting the outlet opening (5) and the inlet opening (4) is arranged between the inlet-side end of the distribution chamber (1) and the inlet opening (4) and/or between the outlet-side end of the distribution chamber (1) and the outlet opening (5) respectively, the extension of which portion is a maximum of 5 mm in the direction connecting the outlet opening (5) and the inlet opening (4).

4. Feeder head according to any of claims 1 to 3, wherein the feeder head comprises two unidentical plates and at least one U-shaped shim foil in between said plates for the purpose of defining the feed gap, the width of the feed gap being determined by the thickness of the shim foil, which if necessary is altered by compressive force and is less than 3 mm, preferably less than 2 mm and most preferably less than 1 mm, and the shim foil being insoluble in a solvent contained in the coating material.

5. Feeder head according to claim 4, wherein one of the two plates comprises neither an outlet opening (5) nor an inlet opening (4).

6. Feeder head according to any of claims 1 to 5, wherein the variation of the cross section of the feed gap (2) is designed as a variation of the height-to-width ratio of the feed gap (2) in the longitudinal direction thereof.

7. Feeder head according to claim 6, wherein the width of the feed gap (2) is constant and the height of the feed gap (2) varies in the longitudinal direction of the feed gap.

8. Feeder head according to claim 7, wherein the height of the feed gap (2) has a progressive shape which slopes downwards towards the outlet (5) of the distribution chamber (1).

9. Feeder head according to claim 6, wherein the height of the feed gap (2) is constant and the width of the feed gap (2) varies in the longitudinal direction of the feed gap.

10. Feeder head according to claim 9, wherein the width of the feed gap (2) has a progressive shape which slopes upwards towards the outlet (5) of the distribution chamber (1).

11. Feeder head according to any of claims 6 to 10, wherein the progressive shape of the variation of the feed-gap cross section has a nonlinear characteristic.

12. Device comprising the feeder head according to any of claims 1 to 11, wherein the outlet opening (5) is connected to a collecting vessel such that the coating material which exits the outlet opening (5) can reach said collecting vessel.

13. Method for evenly applying a non-Newtonian coating material to a foil sheet, **characterised in that** the non-Newtonian coating material can flow through a feeder head according to any of claims 1 to 11 during the coating process.

14. Method according to claim 13, wherein the non-Newtonian coating material is an active substance-containing material for producing transdermal therapeutic systems (TTS).

15. Use of a feeder head according to any of claims 1 to 11 in producing transdermal therapeutic systems (TTS).

## Revendications

1. Tête de coulée avec une chambre de distribution (1) tubulaire s'étendant depuis au moins une ouverture d'alimentation (4) vers au moins une ouverture d'évacuation (5), et avec une fente d'alimentation (2) qui se raccorde latéralement à cette chambre, tout au moins le long d'une partie de la longueur de la chambre de distribution (1) disposée à l'intérieur de la tête de coulée (10) et qui s'étend, en vue de la formation d'une ouverture de la chambre de distribution (1), vers une surface (6) de la tête de coulée (10) depuis la chambre de distribution (1) jusqu'à cette surface (6), la section transversale de la fente d'alimentation (2) variant le long de la longueur de la fente d'alimentation, **caractérisée en ce que** l'ouverture d'alimentation (4), l'ouverture d'évacuation (5) ainsi que la chambre de distribution (1) sont disposées de telle manière qu'une matière de revêtement, s'écoulant en dehors de l'ouverture d'évacuation (5), a traversé la tête de coulée dans un circuit en forme de U pour l'essentiel.

2. Tête de coulée selon la revendication 1, dans laquelle l'au moins une ouverture d'alimentation (4), l'au moins une ouverture d'évacuation (5) et la chambre de distribution (1) sont disposées de telle manière qu'aucune zone morte ne puisse, pour l'essentiel, se former.

3. Tête de coulée selon la revendication 2, dans laquelle une partie de la chambre de distribution (1), positionnée à l'extérieur de la partie de la chambre de distribution (1) qui raccorde l'ouverture d'évacuation (5) et l'ouverture d'alimentation (4), est disposée respectivement entre l'extrémité de la chambre de distribution (1) qui est située du côté de l'alimentation et l'ouverture d'alimentation (4) et/ou entre l'extrémité de la chambre de distribution (1) qui est située du côté de l'évacuation et l'ouverture d'évacuation (5), le prolongement de cette partie de la chambre de distribution s'élevant au plus à 5 mm dans la direction raccordant l'ouverture d'évacuation (5) et l'ouverture d'alimentation (4).

4. Tête de coulée selon l'une des revendications 1 à 3, dans laquelle la tête de coulée comprend deux plaques non identiques et au moins un film de protection, conçu en forme de U et positionné entre celles-ci, destinés à la délimitation de la fente d'alimentation, la largeur de la fente d'alimentation étant déterminée par l'épaisseur du film de protection, modifiée le cas échéant par des forces de pression, cette épaisseur étant inférieure à 3 mm, de préférence inférieure à 2 mm et de manière particulièrement préférée inférieure à 1 mm, et le film de protection étant insoluble dans un agent solvant contenu dans la masse de revêtement.

5. Tête de coulée selon la revendication 4, dans laquelle l'une des deux plaques ne comprend ni une ouverture d'évacuation (5), ni une ouverture d'alimentation (4).

6. Tête de coulée selon l'une des revendications 1 à 5, dans laquelle la variation de la section transversale de la fente d'alimentation (2) est conçue comme une variation du rapport entre la hauteur et la largeur de la fente d'alimentation (2) le long de sa direction longitudinale.

7. Tête de coulée selon la revendication 6, dans laquelle la largeur de la fente d'alimentation (2) est constante et la hauteur de la fente d'alimentation (2) varie le long de la direction longitudinale de la fente d'alimentation.

8. Tête de coulée selon la revendication 7, dans laquelle la hauteur de la fente d'alimentation (2) présente une forme de déroulement qui diminue en allant dans la direction du conduit d'évacuation (5) de la chambre de distribution (1).

9. Tête de coulée selon la revendication 6, dans laquelle la hauteur de la fente d'alimentation (2) est constante et la largeur de la fente d'alimentation (2) varie le long de la direction longitudinale de la fente d'alimentation.

10. Tête de coulée selon la revendication 9, dans laquelle la largeur de la fente d'alimentation (2) présente une forme de déroulement qui augmente en allant dans la direction du conduit d'évacuation (5) de la chambre de distribution (1).

11. Tête de coulée selon l'une des revendications 6 à 10, dans laquelle la forme de déroulement de la variation de la section transversale de la fente d'alimentation présente une caractéristique non linéaire.

12. Dispositif comprenant la tête de coulée selon l'une des revendications 1 à 11, l'ouverture d'évacuation (5) étant raccordée à un récipient collecteur, de telle manière que la masse de revêtement s'écoulant en dehors de l'ouverture d'évacuation (5) peut parvenir dans le récipient collecteur mentionné.

13. Procédé destiné à l'application homogène d'une masse de revêtement non newtonienne sur une bande de film, **caractérisé en ce qu'**une tête de coulée selon l'une des revendications 1 à 11 est parcourue par la masse de revêtement non newtonienne pendant le processus de revêtement.

14. Procédé selon la revendication 13, dans laquelle la masse de revêtement non newtonienne en question est une masse contenant une substance active destinée à la fabrication de systèmes thérapeutiques transdermiques (STT).

15. Utilisation d'une tête de coulée selon l'une des revendications 1 à 11 dans la fabrication de systèmes thérapeutiques transdermiques (STT).
